# EUROPÄISCHE PATENTSCHRIFT

(11) **EP 2 315 506 B1**
(45) Veröffentlichungstag und Bekanntmachung des Hinweises auf die Patenterteilung: **25.04.2018**
(21) Anmeldenummer: 10196385.8
(22) Anmeldetag: 15.02.2007
(51) Int. Cl.: H05B 41/38

(54) **Betriebsgerät für Leuchtmittel**
Operating device for lights
Appareil de fonctionnement pour lampe

(30) Priorität: 27.03.2006 DE 102006014062
(43) Veröffentlichungstag der Anmeldung: 27.04.2011
(62) Teilanmeldung aus: 07711552.5
(73) Patentinhaber: Tridonic GmbH & Co KG, 6851 Dornbirn (AT)
(72) Erfinder: Zudrell-Koch, Stefan, A-6845, Hohenems (AT); Marent, Günter, A-6780, Bartholomäberg (AT); Knoedgen, Horst, 80997, München (DE)
(74) Vertreter: Rupp, Christian

(56) Entgegenhaltungen:
- EP-A1- 0 659 035
- WO-A1-02/067636
- US-A- 4 168 453
- US-A1- 2002 030 456
- US-A1- 2003 197 632
- US-A1- 2004 251 852
- US-A1- 2006 170 375
- US-A1- 2006 175 984

## Beschreibung

Die vorliegende Erfindung bezieht sich auf Verfahren zum Betrieb eines Betriebsgeräts für Leuchtmittel, auf eine Steuereinheit zur Durchführung eines derartigen Verfahrens sowie auf Betriebsgeräte für Leuchtmittel.

Die Erfindung kann beispielsweise zur Ansteuerung von Gasentladungslampen verwendet werden, so dass im Folgenden aus Gründen der Vereinfachung die Erfindung bezugnehmend auf elektronische Vorschaltgeräte (EVGs) für Gasentladungslampen beschrieben werden wird. Die Erfindung kann indessen gleichermaßen auf die elektronische Ansteuerung anderer Leuchtmittel wie beispielsweise Hochdrucklampen, Leuchtdioden etc. angewandt werden.

In jüngster Zeit wurde im Bereich der Betriebsgeräte für Leuchtmittel die elektronischen Steuer- und Regelschaltungen zunehmend digitalisiert. Generell ist es Aufgabe derartiger Schaltungen, ein Leuchtmittel hinsichtlich seiner Leistung zu steuern, und dies derart, dass die Ansteuerung für die Leuchtmittel, die Ansteuerschaltung für die Versorgungsspannung sowie für die Peripherie (bspw. angeschlossene Netzversorgung oder Elektrosmog) möglichst verträglich erfolgt.

Während in der Anfangszeit diese digitalen Steuerschaltungen aus Sicherheitsüberlegungen verhältnismäßig redundant ausgelegt waren, konnte in letzter Zeit festgestellt werden, dass die digitalen Steuer- und Regelschaltungen für die Betriebsgeräte für Leuchtmittel zunehmend vereinfacht werden. Dies betrifft insbesondere die Reduzierung der benötigten Bauteile, auch wenn zahlreiche Parameter durch den implementierten Regelalgorithmus berücksichtigt werden sollen.

Eine integrierte digitale Steuerschaltung für Leistungselektronik ist beispielsweise aus dem US-Patent US 6,946,984 B2 bekannt. Dort wurde die Schaltung dahingehend vereinfacht, dass verschiedene analoge Eingangssignale multiplexartig durch einen A/D-Wandler (englisch Analog-Digital Converter, ADC) umgesetzt werden und dann digital weiterverarbeitet werden können.

Die Druckschrift WO 02/067636 A1 offenbart eine digitale Lampensteuerung für einen niederfrequenten Betrieb, die Druckschrift US 2003/0197632 A1 offenbart ein System auf einem Chip zur digitalen Steuerung eines elektronischen Leistungsgerätes, und die Druckschrift US 2002/0030456 A1 offenbart ein Lampensystem mit einem elektronischen Vorschaltgerät.

Es ist Aufgabe der vorliegenden Erfindung, eine digitale Steuerschaltung für Betriebsgeräte für Leuchtmittel mit verhältnismäßig wenig Bauteilen, aber dennoch sehr flexibel ausführen zu können.

Diese Aufgabe wird erfindungsgemäß durch die Merkmale der unabhängigen Ansprüche gelöst. Die abhängigen Ansprüche bilden den zentralen Gedanken der Erfindung in besonders vorteilhafter Weise weiter.

Erfindungsgemäß ist also ein Verfahren zum Betrieb eines Betriebsgeräts für Leuchtmittel, insbesondere ein elektronisches Vorschaltgerät für Gasentladungslampen, vorgesehen. Das Leuchtmittel wird dabei durch Ausgabe von Ansteuersignalen von einer digitalen Steuerschaltung angesteuert. Wenigstens ein analoges Messsignal wird der digitalen Steuerschaltung zurückgeführt und dort regelungstechnisch, d.h. zur Erzeugung von den Messsignalen abhängigen Ansteuersignalen, verarbeitet. Zur Aufbereitung des analogen Messsignals wird dieses wenigstens eine analoge Messsignal in der digitalen Steuerschaltung mit einem einstellbaren Referenzwert verglichen. Der einstellbare Referenzwert wird dabei von einer zentralen Steuereinheit der digitalen Steuerschaltung vorgegeben. Hierbei ist der einstellbare Referenzwert innerhalb eines Betriebszustands der Leuchtmittel einstellbar, wobei der einstellbare Referenzwert in unterschiedlichen Phasen und/oder Perioden des Messsignals unterschiedlich eingestellt wird, und wobei über einen Multiplexer eines von mehreren zurückgeführten Messsignalen ausgewählt wird, das mit dem Referenzwert verglichen werden soll.

Der Referenzwert kann dabei über einen D/A-Wandler unmittelbar einem Komparator zugeführt werden, an dessen anderen Eingang das analoge Messsignal anliegt. Der Komparator führt somit eine A/D-Umsetzung aus, so dass das Ausgangssignal des Komparators digital weiterverarbeitet werden kann.

Der Referenzwert kann auch über einen D/A-Wandler in einen Speicher abgelegt werden, wobei der Inhalt des Speichers einen Komparator zugeführt wird, an dessen anderem Eingang das analoge Messsignal anliegt. Wiederum ist das Ausgangssignal des Komparators ein Signal, das digital weiterverarbeitet werden kann.

Es kann dabei ein analoger Speicher wie beispielsweise ein geschalteter Kondensator verwendet werden.

Der Referenzwert kann von dem aktuellen Betriebszustand des Betriebsgeräts und/oder der aktuellen Phasenlage des wenigstens einen Messsignals abhängen. Auch über die Phasensignale der Messsignale, beispielsweise über das Verhältnis der Phasen von Lampenstrom und Lampenspannung können sich Aussagen über den aktuellen Betriebszustand beispielsweise einer angeschlossenen Gasentladungslampe treffen lassen.

In der zentralen Steuereinheit kann eine Ablaufsteuerung bezüglich der Betriebszustände des Betriebsgeräts implementiert sein.

Die zentrale Steuereinheit kann über einen Multiplexer eines von mehreren zurückgeführten Messsignalen auswählen, wobei das ausgewählte Messsignal dann mit dem Referenzwert zur weiteren Auswertung verglichen wird. Der Referenzwert kann von der zentralen Steuereinheit ausgehend in einem externen oder internen Speicher abgelegt werden.

Gemäß einem weiterem Aspekt der vorliegenden Erfindung ist eine Steuereinheit für ein Betriebsgerät für Leuchtmittel vorgesehen, dass zur Durchführung eines Verfahrens wie oben ausgeführt ausgerüstet ist.

Diese Steuereinheit kann als Microcontroller, verdrahtete Logik oder als programmierbare Logik ausgebildet sein. Schließlich bezieht sich die Erfindung auch auf Betriebsgeräte für Leuchtmittel, insbesondere auf elektronische Vorschaltgeräte für Gasentladungslampen sowie auch auf Leuchten, die ein Leuchtmittel und ein Betriebsgerät dieser Art aufweisen.

Weitere Merkmale, Vorteile und Eigenschaften der vorliegenden Erfindung sollen nunmehr bezugnehmend auf die Figuren der begleitenden Zeichnungen näher erläutert werden.
- Figur 1 zeigt dabei ein schematisches Blockschaltbild der Erfindung, und
- Figur 2 zeigt eine Ablaufsteuerung, wobei die Ablaufsteuerung Ausgangssignale abhängig von dem aktuellen Betriebszustand und gegebenenfalls auch abhängig von einem definierten Zustand innerhalb eines Betriebszustands ausgeht.

Bezugnehmend auf Figur 1 soll nunmehr die vorliegende Erfindung erläutert werden.

Wie bereits ausgeführt soll rein aus Darstellungsgründen im vorliegenden Fall die Erfindung bezugnehmend auf ein elektronisches Vorschaltgerät (EVG) für eine Gasentladungslampe erläutert werden.

In an sich bekannter Weise wird eine gleichgerichtete Versorgungsspannung (oder eine Gleichspannung von einer Batterie etc.) U_{DC} einer Leistungsfaktor-Korrekturschaltung (Power Factor Correction, PFC) zugeführt. PFC-Schaltungen und deren Betriebsweise sind dem Fachmann gut bekannt.

Die PFC-Schaltung 13 weist eine Ladespule 15, einen steuerbaren Schalter 14 (beispielsweise einen FET) sowie eine Diode 16 auf. Mittels der PFC-Schaltung 13 wird ein Speicherkondensator 17 auf eine im Wesentlichen konstante Busspannung U_{bus} aufgeladen, die überlicherweise größer ist als die gleichgerichtete Versorgungsspannung U_{DC}. Die Bus-Gleichspannung U_{bus} wird beispielsweise über einen Wechselrichter 20 mit steuerbaren Schaltern (bspw. FETs) 22, 23 in eine hochfrequente Versorgungsspannung U_{AC} für einen Lastkreis 18 umgesetzt, wobei die Betriebsmittel wie beispielsweise die schematisch als veränderlichen Ohm'schen Widerstand dargestellte Gasentladungslampe 19 umfasst.

Der Schalter 14 der PFC-Schaltung 13 sowie die Schalter 22, 23 des Wechselrichters 20 werden ausgehend von einer digitalen Steuerschaltung 1 angesteuert (die üblicherweise vorgesehenen Treiberschaltungen sind zur vereinfachten Darstellung nicht dargestellt).

Diese digitale Steuerschaltung 1 steuert also den Betrieb der angeschlossenen Leuchtmittel 19.

Der digitalen Steuerschaltung 1 werden Signale aus dem Bereich der Betriebsmittel (beispielsweise Lampenspannung, Lampenstrom), des Lastkreises sowie der verschiedenen Stufen der Versorgungsspannung (U_{DC}, U_{bus} etc.) und gegebenenfalls andere Betriebsparameter der PFC-Schaltung 13 (beispielsweise Strom durch die Ladespule 15) zugeführt. Die Vielzahl der zurückgeführten Messsignale ist schematisch mit S1, S2, S3 ... Sn bezeichnet.

Diese analogen Messsignale werden von einer zentralen Steuereinheit 2 in der Steuerschaltung 1 regelungstechnisch ausgewertet, um abhängig von vergangenen und/oder aktuellen Werten dieser analogen Messsignale unter Anwendung des in der digitalen Steuereinheit 2 softwaremässig und/oder hardwaremässig implementierten Regelalgorithmus die Steuersignale 21 zu ermitteln und auszugeben.

Dazu ist vorgesehen, dass die zentrale Steuereinheit 2 beispielsweise über Multiplexer 5, 10 auswählt, welches der Vielzahl der zurückgeführten analogen Messsignale zu einem definierten Zeitpunkt bzw. während einer definierten Zeitdauer ausgewertet werden soll. Dazu steuert die zentrale Steuereinheit zwei Multiplexer 5, 10 an, an deren Eingang jeweils die Vielzahl der verschiedenen analogen Messsignale S1, S2, S3...Sn anliegt. Der Ausgang der Multiplexer 5, 10 ist jeweils mit wenigstens einem Komparator 4, 12 verbunden.

Der Ausgang der Komparatoren 4, 12 stellt ein digitales Signal dar, das der zentralen Steuereinheit 2 zugeführt wird. Die digitale Steuereinheit 2 kann dann also das zugeführte digitalisierte Signal unter Anwendung definierter Steuer- und Regelalgorithmen verarbeiten. Als Ergebnis können dann Ansteuersignale für verschiedene Betriebsparameter der Versorgungsschaltung für die Leuchtmittel bzw. den Lastkreis oder die Leuchtmittel selbst ausgegeben werden.

Im dargestellten Beispiel werden bspw. die Schalter 20, 21 und 22 in Form einer Pulsbreitenmodulation (PWM) 9 angesteuert.

Um die dargestellte digitale Steuerschaltung 1 flexibel zu gestalten und auf dem aktuellen Zustand des Betriebsgeräts bzw. der Leuchtmittel sowie des gerade auszuwertenden analogen Messsignals S1, S2, S3...Sn einstellen zu können, ist vorgesehen, dass die zentrale digitalen Steuereinheit 2 den einstellbaren Referenzwert für die Komparatoren 4, 12 vorgibt. Dazu gibt die digitale Steuereinheit 2 Digitalwerte aus, die über einen Digital/Analog-Wandler 3 umgesetzt werden und dann entweder unmittelbar den zweiten Eingang eines Komparators 4 zugeführt werden. Dies entspricht einer schnellen dynamischen Veränderung des Referenzwerts des Komparators 4, an dessen anderem Eingang also das gerade über das Multiplexer-Kanalwahl ausgewählte analoge Messsignal S1, S2, S3...Sn anliegt.

Alternativ und/oder zusätzlich dazu kann das Ausgangssignal des D/A-Wandlers 3 auch einem analogen Speicher wie beispielsweise einem schaltbaren Kondensator 11 zugeführt werden, wo der gespeicherte Wert des analogen Messsignals also als eine Art statischer Referenzwert vorliegt und somit über einen längeren Zeitraum "statisch" als Referenzwert für den Komparator 12 vorliegt.

Insbesondere hinsichtlich dieser "statischen Komparatoren" 12 ist festzuhalten, dass eine Vielzahl derartiger Einheiten bestehend jeweils aus einem Multiplexer 10, einem analogen Speicher 11 und einem Komparator 12 in Form einer sogenannten Komparatorbank parallel zueinander vorliegen kann.

Dagegen ist vorzugsweise der dynamische Komparator 4 mit schnell veränderlichem Eingangssignal nur einmal vorgesehen.

Erfindungsgemäß ist auch die Steuereinheit 2 vorzugsweise flexibel gehalten, indem ihre Abläufe, Parameter des Regelalgorithmus, die Kanalwahl für die Multiplexer 5, 10 etc. von Aussen verändert werden können, indem entsprechende Vorgabewerte in einem internen oder externen Speicher 6, 7 abgelegt oder durch eine Busleitung (nicht dargestellt) zugeführt werden.

Die von der Steuereinheit 2 gerade ausgegebenen Digitalwerte zur Einstellung des Referenzwerts der verschiedenen Komparatoren 4, 12 können insbesondere von dem aktuellen Zustand der Leuchtmittel abhängen, wobei Haupt-Zustände der Betriebsmittel 19 wiederum in UnterZustände unterteilt sein können. Dies ist schematisch in Figur 2 dargestellt.

Der Referenzwert für den Komparator kann dabei für die verschiedenen Unterzustände innerhalb eines HauptBetriebszustands der Leuchtmittel verschieden sein.

Innerhalb eines Hauptbetriebszustands können somit unterschiedliche Referenzwerte für den Komparator ausgegeben werden.

Bei einer Gasentladungslampe kann es beispielsweise die Haupt-Betriebszustände Start (*Startup*), Vorheizen (*Preheat*), Zünden (*Ignition*), normaler Lampenbetrieb (*Run*), sowie einen Fehlerzustand (*Error*) geben. Wie in Figur 2 für die Haupt-Betriebszustände Vorheizen (*Preheat*), Zünden (*Ignition*) und Lampenbetrieb (*Run*) dargestellt ist, kann die Ablaufsteuerung, wie es in der zentralen Steuereinheit 2 implementiert ist, UnterZustände D1, D2, D3, D4 aufweisen.

Ein Beispiel für unterschiedliche Unterzustände sind dabei unterschiedliche Phasen eines Messsignals. Eine erste Phase und somit ein erster Unterzustand kann bspw. der Bereich des Spitzenwerts eines periodischen Signals sein. Ein weiterer Unterzustand könnte der Phasenbereich im Bereich des Nulldurchgangs desselben Messsignals sein. Da bezüglich der Regelung in den genannten unterschiedlichen Phasen unterschiedliche Anforderungen vorliegen (Zeitkonstanten, Auflösung etc.), können in den unterschiedlichen Phasen unterschiedliche Referenzwerte für den Komparator ausgegeben werden. Die Periodizität des Messsignals kann ggf. bekannt sein, da gewisse im Leuchtmittelbereich typische Messsignale (Lampenstrom etc.) eine Periodizität aufweisen, die von Steuersignalen (Ansteuerung eines Wechselrichters eines EVGs etc.) der Steuereinheit selbst abhängt.

Bei periodischen Signalen kann auch eine Messung in der Art einer Unterabtastung dahingehend erfolgen, dass in einer ersten Periode eine Auswertung einer ersten Phase (bspw. Bereich des Spitzenwerts des Messsignals) und in einer weiteren Periode eine andere Phase (bspw. Nulldurchgang) ausgewertet wird.

Somit können auch unterschiedliche Perioden eines Messsignals Unterzustände darstellen, in denen unterschiedliche Referenzwerte vorgegeben werden.

Wie bereits ausgeführt kann die zentrale Steuereinheit 2 abhängig von dem aktuellen Haupt-Betriebszustand sowie gegebenenfalls dem aktuellen Unter-Betriebszustand folgende Ausgabesignale tätigen:
- Kanalwahl bezüglich des aktuell auszuwertenden analogen Messsignals durch Ansteuerung der Multiplexer 5, 10 und/oder
- Einstellung der Referenzwerte für die Komparatoren 4, 12 durch Ausgabe eines Digitalsignals an den D/A-Wandler 3. Vorzugsweise ist für die Auswertung der analogen Messsignale nur ein einziger D/A-Wandler 3 vorgesehen.

Die Steuerschaltung kann als ASIC, Microcontroller, verdrahtete Logik oder als programmierbare Logik sowie hybride Ausführungen davon ausgebildet sein.

### Bezugszeichenliste:

- 1: Digitale Steuerschaltung (1)
- 2: Steuereinheit (Ablaufsteuerung)
- 3: DAC
- 4: Komparator
- 5: Multiplexer (MUX)
- 6: Externer Speicher
- 7: Interner Speicher
- 8: Systemtakt
- 9: Ansteuerung der externen Schalter
- 10: MUX
- 11: Speicher
- 12: Komparator
- 13: PFC-Schaltung
- 14: Schalter
- 15: Ladespule
- 16: Diode
- 17: Speicherkondensator
- 18: Lastschaltung
- 19: Leuchtmittel
- 20: Wechselrichter
- 21: Steuersignale

## Patentansprüche

1. Verfahren zum Betrieb eines Betriebsgeräts für Leuchtmittel (19), insbesondere eines Elektronischen Vorschaltgeräts (EVG) für Gasentladungslampen, wobei das Leuchtmittel (19) durch Ausgabe von Ansteuersignalen (21) angesteuert wird und wenigstens ein analoges Messsignal (S1...Sn) zurückgeführt wird, wobei
- das wenigstens eine analoge Messsignal mit einem einstellbaren Referenzwert verglichen (4, 12) wird, und
- der einstellbare Referenzwert innerhalb eines Betriebszustands der Leuchtmittel einstellbar ist, **dadurch gekennzeichnet, dass**
der einstellbare Referenzwert in unterschiedlichen Phasen und/oder Perioden des Messsignals unterschiedlich eingestellt wird, und
wobei über einen Multiplexer (5, 10) eines von mehreren zurückgeführten Messsignalen (S1...Sn) ausgewählt wird, das mit dem Referenzwert verglichen werden soll.

2. Verfahren nach Anspruch 1,
wobei
- der Referenzwert über einen D/A-Wandler (3) unmittelbar einem Komparator (4) zugeführt wird, an dessen anderem Eingang das analoge Messsignal anliegt, oder
- der Referenzwert über einen D/A-Wandler (3) in einen Speicher (11) abgelegt wird,
wobei der Inhalt des Speichers (11) einem Komparator (12) zugeführt wird, an dessen anderem Eingang das analoge Messsignal anliegt.

3. Verfahren nach Anspruch 2,
wobei ein analoger Speicher (11) oder ein geschalteter Kondensator (11) verwendet wird.

4. Verfahren nach einem der vorhergehenden Ansprüche,
wobei der Referenzwert von dem aktuellen Betriebszustand des Betriebsgeräts und/oder der aktuellen Phasenlage des wenigstens einen Messsignals abhängt.

5. Verfahren nach einem der vorhergehenden Ansprüche,
wobei eine Ablaufsteuerung bzgl. der Betriebszustände des Betriebgeräts implementiert ist.

6. Verfahren nach einem der vorhergehenden Ansprüche,
wobei der Referenzwert von der Steuereinheit in einem externen oder internen Speicher abgelegt wird.

7. Steuereinheit für ein Betriebsgerät für Leuchtmittel (19), insbesondere Mikrocontroller, verdrahtete Logik oder als programmierbare Logik,
die zur Durchführung eines Verfahrens nach einem der vorhergehenden Ansprüche ausgerüstet ist.

8. Betriebsgerät für Leuchtmittel (19),
insbesondere eines Elektronischen Vorschaltgeräts (EVG) für Gasentladungslampen,
wobei das Leuchtmittel (19) durch Ausgabe von Ansteuersignalen (21) von einer digitalen Steuerschaltung (1) ansteuerbar ist und wenigstens ein analoges Messsignal (S1...Sn) zu der digitalen Steuerschaltung (1) zurückgeführt ist, wobei
- wenigstens ein Komparator (4, 12) das wenigstens eine analoge Messsignal in der digitalen Steuerschaltung (1) mit einem einstellbaren Referenzwert vergleicht, und
- der einstellbare Referenzwert von einer Steuereinheit (2) der digitalen Steuerschaltung (1) ausgegeben wird, wobei der Referenzwert durch die Steuereinheit (2) innerhalb eines Betriebszustands der Leuchtmittel (19) einstellbar ist,
**dadurch gekennzeichnet, dass**
der einstellbare Referenzwert in unterschiedlichen Phasen und/oder Perioden des Messsignals unterschiedlich eingestellt wird, und
wobei die zentrale Steuereinheit (2) über einen Multiplexer (5, 10) eines von mehreren zurückgeführten Messsignalen auswählt, das durch einen Komparator (4, 12) mit dem Referenzwert verglichen werden soll.

9. Betriebsgerät nach Anspruch 8,
wobei
- der Referenzwert über einen D/A-Wandler (3) unmittelbar einem Komparator (4) zuführbar ist, dessen anderem Eingang das analoge Messignal zuführbar ist, oder
- der Referenzwert über einen D/A-Wandler (3) in einen Speicher (11) abgelegt wird,
wobei der Speicherinhalt einem Komparator (12) zugeführt wird, an dessen anderem Eingang das analoge Messsignal anliegt.

10. Betriebsgerät nach Anspruch 9,
wobei der Speicher als analoger Speicher, bspw. als schaltbarer Kondensator (11) ausgebildet ist.

11. Betriebsgerät nach einem der Ansprüche 8 bis 10,
wobei der Referenzwert von dem aktuellen Betriebszustand des Betriebsgeräts und/oder der aktuellen Phasenlage des wenigstens einen Messsignals abhängt.

12. Betriebsgerät nach einem der Ansprüche 8 bis 11,
wobei in der zentralen Steuereinheit (2) eine Ablaufsteuerung bzgl. der Betriebszustände des Betriebgeräts implementiert ist.

13. Betriebsgerät nach Anspruch 12,
wobei die Zustandsabfolge der Ablaufsteuerung veränderbar ist.

14. Betriebsgerät nach einem der Ansprüche 8 bis 13,
**dadurch gekennzeichnet,**
**dass** der Referenzwert in einem internen oder externen Speicher abgelegt wird.

15. Betriebsgerät nach einem der Ansprüche 8 bis 14,
wobei die Steuerschaltung (1) als Mikrocontroller, verdrahtete Logik oder als programmierbare Logik ausgebildet ist.

16. Leuchte,
aufweisend ein Leuchtmittel, und ein Betriebsgerät nach einem der Ansprüche 8 bis 15.

## Claims

1. A method for operating an operating device for lamps (19), in particular an electronic ballast (EVG) for gas discharge lamps, wherein the lamp (19) is controlled by the output of control signals (21) and at least one analog measurement signal (S1 ... Sn) is returned,
wherein
- the at least one analog measurement signal is compared with an adjustable reference value (4, 12), and
- the adjustable reference value is adjustable within an operating state of the lamps, **characterized in that**
the adjustable reference value is set differently in different phases and/or periods of the measurement signal, and
wherein one of several returned measurement signals (S1 ... Sn) is selected by means of a multiplexer (5, 10), which measurement is to be compared with the reference value.

2. A method according to Claim 1,
wherein
- the reference value is fed directly to a comparator (4) via a D/A (digital-analog) converter (3), to the other input of which the analog measurement signal is applied, or
- the reference value is stored in a memory (11) via a D/A converter (3),
wherein the content of the memory (11) is fed to a comparator (12), to the other input of which the analog measurement signal is applied.

3. A method according to Claim 2,
wherein an analog memory (11) or a switched capacitor (11) is used.

4. A method according to any one of the preceding claims,
wherein the reference value depends on the current operating state of the operating device and/or the current phase position of the at least one measurement signal.

5. A method according to any one of the preceding claims,
wherein a sequence control with respect to the operating states of the operating device is implemented.

6. A method according to any one of the preceding claims,
wherein the reference value is stored by the control unit in an external or internal memory.

7. A control unit for an operating device for lamps (19), in particular a microcontroller, cabled logic or as programmable logic, which is equipped for implementing a method according to any one of the preceding claims.

8. An operating device for lamps (19),
in particular of an electronic ballast (EVG) for gas discharge lamps,
wherein the lamp (19) can be controlled by output of control signals (21) from a digital control circuit and at least one analog measurement signal (S1 ... Sn) is returned to the digital control circuit (1), wherein
- at least one comparator (4, 12) compares the at least one analog measurement signal in the digital control circuit (1) with an adjustable reference value, and
- the adjustable reference value is outputted by a control unit (2) of the digital control circuit (1), wherein the reference value can be adjusted by the control unit (2) within an operating state of the lamps (19),
**characterized in that**
the adjustable reference value is set differently in different phases and/or periods of the measurement signal, and
wherein the central control unit (2) selects one of several returned measurement signals via a multiplexer (5, 10), which measurement signal is to be compared by the comparator (4, 12) with the reference value.

9. An operating device according to Claim 8,
wherein
- the reference value can be fed directly to a comparator (4) via a D/A converter (3), to the other input of which the analog measurement signal can be fed, or
- the reference value is stored in a memory (11) via a D/A converter (3),
wherein the memory content is fed to a comparator (12), to the other input of which the analog measurement signal is applied.

10. An operating device according to Claim 9,
wherein the memory is designed as an analog memory, for example, as a switchable capacitor (11).

11. An operating device according to any one of Claims 8 to 10,
wherein the reference value depends on the current operating state of the operating device and/or the current phase position of the at least one measurement signal.

12. An operating device according to any one of Claims 8 to 11,
wherein in the central control unit (2) a sequence control with respect to the operating states of the operating device is implemented.

13. An operating device according to Claim 12,
wherein the state sequence of the sequence control can be changed.

14. An operating device according to any one of Claims 8 to 13,
**characterized in**
**that** the reference value is stored in an internal or external memory.

15. An operating device according to any one of Claims 8 to 14,
wherein the control circuit (1) is designed as a microcontroller, cabled logic or as programmable logic.

16. A lighting fixture,
having a lamp, and an operating device according to any one of Claims 8 to 15.

## Revendications

1. Procédé d'exploitation d'un dispositif de commande pour des moyens d'éclairage (19), plus particulièrement d'un ballast électronique (EVG) pour lampes à décharge de gaz, le moyen d'éclairage (19) étant contrôlé par l'émission de signaux de contrôle (21) et au moins un signal de mesure analogique (S1 ... Sn) est retourné,
- l'au moins un signal de mesure analogique étant comparé (4, 12) avec une valeur de référence réglable et
- la valeur de référence réglable est réglable à l'intérieur d'un état de fonctionnement des moyens d'éclairage,
**caractérisé en ce que**
la valeur de référence réglable est réglée différemment en différentes phases et/ou périodes du signal de mesure et un multiplexeur (5, 10) permettant de sélectionner un parmi plusieurs signaux de mesure retournées (S1 ... Sn), qui doit être comparé avec la valeur de référence.

2. Procédé selon la revendication 1,
- la valeur de référence étant introduite, par l'intermédiaire d'un convertisseur D/A (3), dans un comparateur (4), à l'autre entrée duquel est appliqué le signal de mesure analogique ou
- la valeur de référence étant enregistrée par l'intermédiaire d'un convertisseur D/A (3) dans une mémoire (11),
le contenu de la mémoire (11) étant introduite dans un comparateur (12) à l'autre entrée duquel est appliqué le signal de mesure analogique.

3. Procédé selon la revendication 2,
une mémoire analogique (11) ou un condensateur commuté (11) étant utilisé.

4. Procédé selon l'une des revendications précédentes, la valeur de référence dépendant de l'état de fonctionnement actuel du dispositif de commande et /ou de la position de phase actuelle de l'au moins un signal de mesure.

5. Procédé selon l'une des revendications précédentes, un contrôle séquentielle concernant les états de fonctionnement du dispositif de commande étant implémenté.

6. Procédé selon l'une des revendications précédentes, la valeur de référence étant enregistrée par l'unité de commande dans une mémoire externe ou interne.

7. Unité de commande pour un dispositif de commande pour moyens d'éclairage (19), plus particulièrement microcontrôleur, logique câblée ou logique programmable, qui est équipée pour l'exécution d'un procédé selon l'une des revendications précédentes.

8. Dispositif de commande pour moyens d'éclairage (19), plus particulièrement d'un ballast électronique (EVG) pour lampes à décharge de gaz,
le moyen d'éclairage (19) pouvant être contrôlé par l'émission de signaux de commande (21) par un circuit de commande numérique (1) et au moins un signal analogique (S1 ... Sn) étant retourné vers le circuit de commande numérique (1),
- au moins un comparateur (4, 12) comparant l'au moins un signal de mesure analogique dans le circuit de commande numérique (1) avec une valeur de référence réglable et
- la valeur de référence réglable étant émise par une unité de commande (2) du circuit de commande numérique (1), la valeur de référence pouvant être réglée par l'unité de commande (2) à l'intérieur d'un état de fonctionnement des moyens d'éclairage (19),
**caractérisé en ce que**
la valeur de référence réglable est réglée différemment dans différentes phases et/ou périodes du signal de mesure et
l'unité de commande centrale (2) sélectionnant, par l'intermédiaire d'un multiplexeur (5, 10), un parmi plusieurs signaux de mesure retournés, qui doit être comparé par un comparateur (4, 12) avec la valeur de référence.

9. Dispositif de commande selon la revendication 8,
- la valeur de référence pouvant être introduite par l'intermédiaire d'un convertisseur D/A (3) directement dans un comparateur (4), à l'autre entrée duquel le signal de mesure peut être introduit ou
- la valeur de référence étant enregistrée par l'intermédiaire d'un convertisseur D/A (3) dans une mémoire (11),
le contenu de la mémoire étant introduit dans un comparateur (12) à l'autre entrée duquel est appliqué le signal de mesure analogique.

10. Dispositif de commande selon la revendication 9,
la mémoire étant conçue comme une mémoire analogique, par exemple comme un condensateur commutable (11).

11. Dispositif de commande selon l'une des revendications 8 à 10, la valeur de référence dépendant de l'état de fonctionnement actuel du dispositif de commande et/ou de la position de phase actuelle de l'au moins un signal de mesure.

12. Dispositif de commande selon l'une des revendications 8 à 11, une commande séquentielle concernant les états de fonctionnement du dispositif de commande étant implémentée dans l'unité de commande centrale (2).

13. Dispositif de commande selon la revendication 12, l'ordre des états de la commande séquentielle pouvant être modifié.

14. Dispositif de commande selon l'une des revendications 8 à 13, **caractérisé en ce que** la valeur de référence est enregistrée dans une mémoire interne ou externe.

15. Dispositif de commande selon l'une des revendications 8 à 14, le circuit de commande (1) étant conçu comme un microcontrôleur, une logique câblée ou une logique programmable.

16. Luminaire comprenant un moyen d'éclairage et un dispositif de commande selon l'une des revendications 8 à 15.
